# EUROPÄISCHE PATENTSCHRIFT

(11) **EP 1 287 214 B1**
(45) Veröffentlichungstag und Bekanntmachung des Hinweises auf die Patenterteilung: **26.07.2017**
(21) Anmeldenummer: 01949373.3
(22) Anmeldetag: 01.06.2001
(51) Int. Cl.: E03F 5/06, E02D 29/14

(54) **RINNENELEMENT**
GUTTER ELEMENT
ELEMENT DE CHENEAU

(30) Priorität: 08.06.2000 DE 20010316 U
(43) Veröffentlichungstag der Anmeldung: 05.03.2003
(73) Patentinhaber: Broermann, Rita, 59609 Anröchte (DE)
(72) Erfinder: BROERMANN, Gerald, 59609 Anröchte (DE)
(74) Vertreter: Manske, Jörg
(86) Internationale Anmeldenummer: PCT/EP2001/006275
(87) Internationale Veröffentlichungsnummer: WO 2001/094709

(56) Entgegenhaltungen:
- EP-A- 0 248 427
- WO-A-00/14340
- DE-C- 19 511 788
- JP-A- 09 158 232
- JP-A- 11 159 217
- JP-A- 11 229 417

## Beschreibung

Die vorliegende Erfindung betrifft ein Rinnenelement mit einem Rinnenkörper, an dessen Seitenwänden Verschlussmittel vorgesehen sind, und mit einer Abdeckung, die an dem Rinnenkörper verriegelbar gehalten ist, wobei die Abdeckung mindestens einem von einer Feder beaufschlagten Rastschieber aufweist.

Ein derartiges Rinnenelement ist beispielsweise aus der JP 11 229417 A oder der WO 00 14340 A bekannt, die allerdings den Nachteil haben, dass die dort beschriebenen federbelasteten Sperrelemente bei Verschmutzungen ihre Funktionsfähigkeit verlieren können.

Aus der EP-0 345 222 ist eine Entwässerungsrinne bekannt, bei der ein Gitterrost in einem Tragrahmen einschwenkbar ist und an der zur Schwenkachse gegenüberliegenden Seite mit Sicherungsmitteln versehen ist. Die Sicherungsmittel umfassen eine äußere Verdickung, die in eine Tasche an dem Tragrahmen eingreift. Auch andere Sicherungsmittel können vorgesehen werden. Dieses Rinnenelement ist zwar einfach zu montieren, allerdings ist der Gitterrost und der Tragrahmen nie so genau zu fertigen, dass der Gitterrost spielfrei in dem Tragrahmen gehalten ist. Dadurch kommt es beim Überfahren des Gitterrostes zu Klappergeräuschen und zu erhöhten Verschleißerscheinungen.

Ferner sind aus der DE-42 41 703-C2 Verriegelungsmittel für eine Abdeckung einer Entwässerungsrinne bekannt, die mittels einer Feder in einer geöffneten und einer geschlossenen Position arretierbar sind. Die Verriegelungselemente sind dabei an der Abdeckung geführt und greifen an einer Seitenwand der Entwässerungsrinne ein. Auch bei diesen Verriegelungsmitteln besteht jedoch zwangsläufig ein Spiel, so dass die Abdeckung auf der Entwässerungsrinne bewegbar ist, was beim Überfahren zu Klappergeräuschen führt.

Es ist daher Aufgabe der vorliegenden Erfindung, eine einfach zu montierende Verrieglungseinrichtung für eine auf einem Rinnenelement vorzusehende Abdeckung zu schaffen, bei der beim Überfahren der Abdeckung keine Klappergeräusche entstehen und bei der eine einfache Verrastung ermöglicht wird.

Diese Aufgabe wird mit einem Rinnenelement gemäß dem Anspruch 1 gelöst.

Durch die Art der Arretierung wird eine form- und kraftschlüssige Verbindung bereitgestellt, so dass die Abdeckung mit dem Rinnenkörper eine Einheit bildet und störende Klappergeräusche beim Überfahren der Abdeckung vermieden werden.

Gemäß der Erfindung sind die Führungsfläche und eine Fläche an einer Seitenwand, an denen der Rastschieber anliegt, zueinander geneigt. Alternativ können auch die Flächen des Rastschiebers, die an der Abdeckung und an der Seitenwand anliegen, zueinander geneigt sein. Durch diese Anordnung sind die Kontaktflächen zwischen Rastschieber, Seitenwand und Abdeckung keilartig ausgebildet, so daß die Abdeckung an dem Rinnenkörper festgeklemmt wird.

Vorzugsweise steht der Rastschieber in der geöffneten Position zumindest teilweise über die Abdeckung des Rinnenkörpers hervor. Dadurch ist bei der Montage leicht erkennbar, ob die Verriegelungsmittel schon in Eingriff mit dem Rinnenkörper sind oder ob noch eine Verriegelung vorgenommen werden muß. Beim Verriegelungsvorgan muß das Verriegelungsmittel nach unten gedrückt werden, so daß die Verriegelung selbsttätig erfolgen kann, beispielsweise wenn die Abdeckung überfahren wird und das Verriegelungsmittel dadurch nach unten gedrückt wird.

Gemäß der Erfindung ist für die kraftschlüssige Verriegelung mindestens ein federbeaufschlagter Rastschieber vorgesehen. Dieser Rastschieber bildet ein bewegliches Bindeglied zwischen der festzulegenden Abdeckung und dem feststehenden Rinnenkörper. Vorzugsweise ist jeder Rastschieber von einer geöffneten hervorstehenden Position mittels Belastung von oben, z.B. durch Überfahren der Abdeckung, in die geschlossene Position einschnappbar. Dadurch kann der Rastschieber ohne Werkzeug geschlossen werden.

Jeder Rastschieber ist in der geschlossenen Position mittels einer Feder zur Seitenwand hin vorgespannt und liegt an einer Klemmstelle an der Abdeckung an und greift mit einer Haltenase in die Seitenwand ein. Dadurch wird die Abdeckung mittels Klemmkräften an der Seitenwand gehalten, wobei der Rastschieber einerseits an die Seitenwand geklemmt ist und andererseits an einer Klemmstelle an der Abdeckung anliegt.

In Ausgestaltung umfaßt der Rastschieber eine Haltenase, die an einer zur horizontal geneigt verlaufenden Einführschräge der Seitenwand anliegt. Dadurch wird die Vorspannung der Feder zur Seitenwand hin in mehrere Kraftkomponenten aufgeteilt, wobei die Einführschräge den Rastschieber nach unten hin drückt, so daß der Rastschieber die Abdekkung ebenfalls auf den Rinnenkörper drückt.

Zweckmäßigerweise ist die Einführschräge von der Innenseite des Rinnenkörpers ausgehend gekrümmt nach unten ausgebildet, so daß sich der Verstellweg des Rastschiebers von der geöffneten Position in eine geschlossene kraftschlüssige Position reduziert. Bei gerade verlaufender Einführschräge müßte der maximale Verstellweg des Rastschiebers zum Ausgleich von Fertigungstoleranzen größer sein als bei einer gekrümmten Ausbildung der Einführschräge.

Um besonders gute Haltekräfte an der Abdeckung zu erzeugen, ist vorzugsweise im Bereich der Klemmstelle zwischen Rastschieber und Abdeckung die Fläche an der Abdeckung im wesentlichen senkrecht zu der Einführschräge ausgebildet. Dadurch wird die Abdeckung einerseits horizontal gegen die Seitenwand und andererseits vertikal auf die Seitenwand gedrückt.

Für eine einfache Montage der Abdeckung ist diese vorzugsweise auf die Seitenwände des Rinnenkörpers einschwenkbar. Der Rinnenkörper kann dabei spiegelsymmetrisch ausgebildet sein, so daß die Abdeckung von beiden Seiten montiert werden kann. Für das Einschwenken der Abdeckung ist auf der den Rastschiebern gegenüberliegenden Seite eine Nase an der Abdeckung ausgebildet, die von einem mit der Seitenwand verbundenen Halteteil zumindest teilweise umgriffen ist.

Weitere Merkmale, Einzelheiten und Vorteile der Erfindung ergeben sich aufgrund der nachfolgenden Beschreibung sowie anhand der Zeichnung. Diese zeigt in
- Fig. 1: eine geschnittene Seitenansicht eines ersten Ausführungsbeispiels eines erfindungsgemäßen Rinnenelementes in der geschlossenen Position,
- Fig. 2: eine geschnittene Seitenansicht des Rinnenelementes der Fig. 1 mit geöffnetem Rastschieber,
- Fig. 3: eine geschnittene Seitenansicht des Rinnenelementes der Fig. 1 mit leicht geöffneter Abdeckung,
- Fig. 4: eine geschnittene Seitenansicht des Rinnenelementes der Fig. 1 mit geöffneter Abdeckung und dem Rastschieber in der geschlossenen Position,
- Fig. 5: eine Draufsicht auf das Rinnenelement der Fig. 1,
- Fig. 6: eine geschnittene Seitenansicht des Rinnenelementes der Fig. 1,
- Fig. 7: eine räumliche Darstellung des Rastschiebers in vergrößerter Darstellung sowie in den
- Fig. 1a bis 4a: ein abgewandeltes Ausführungsbeispiel als Teildarstellung der Fig. 1 bis 4 im Bereich des Rastschiebers mit Feder.

Ein Rinnenelement 1 umfaßt einen Rinnenkörper 2 aus einem Betonmaterial, der einen U-förmigen Innenabschnitt und einen rechteckigen äußeren Querschnitt aufweist. Der Rinnenkörper 2 ist integral mit einer Seitenwand 3 und einer Seitenwand 4 ausgebildet. An der Seitenwand 3 ist ein Halteteil 5 aus Metall vorgesehen, das fest mit der Seitenwand 3 verbunden ist. An der Seitenwand 4 ist ein Halteteil 6 vorgesehen, das baugleich zu dem Halteteil 5 ausgebildet ist. Die Schnittansicht durch den Rinnenkörper 2 in Fig. 1 verläuft wie in Fig. 5 mit der Linie x-x dargestellt.

An der Oberseite ist der Rinnenkörper 2 mit einer Abdeckung 8 verschlossen, die wenigstens eine Nase 7 aufweist, welche von dem Halteteil 5 teilweise umgriffen wird.

Zur Verriegelung der Abdeckung 8 an dem Rinnenkörper 2 sind über die Länge verteilt zwei Rastschieber 9 vorgesehen, die mittels einer Blattfeder 10 in Richtung auf die Seitenwand 4 (in Fig. 1 nach links) gedrückt werden.

Der Rastschieber 9 liegt mit seinem verbreiterten Kopf 16 in der geschlossenen Position auf seitlichen Führungsflächen 20 an je einer Klemmstelle 12 an der Abdeckung 8 auf. Ferner ist der Rastschieber 9 im unteren Bereich mit einer Haltenase 13 versehen, die in eine Tasche 18 in dem Halteteil 6 eingreift. In der Tasche 18 ist eine Einführschräge 14 ausgebildet, die leicht gekrümmt nach unten verläuft. Die Haltenase 13 liegt mit der Spitze an der Einführschräge 14 an. Der Rastschieber 9 drückt somit die Abdeckung 8 gegen das Halteteil 6.

Der Rastschieber 9 ist ferner mit einem Vorsprung 15 versehen, der an einem Anschlag 17 an der Abdeckung 8 anliegt, wenn sich der Rastschieber 9 in der geöffneten Position befindet. Der Rastschieber 9 schließt nach oben mit einer gerundeten Oberfläche 16 ab, die in der geöffneten Position über die Abdeckung 8 hervorsteht.

Die Feder 10 ist als Blattfeder ausgebildet und liegt mit einer Rundung 11 an dem Rastschieber 9 an. Im unteren Bereich ist der Rastschieber 9 mit einem Vorsprung 22 versehen, so daß die Feder 10 unverlierbar zwischen Abdeckung 8 und dem Rastschieber 9 aufgenommen ist.

Wie aus den Fig. 5 und 6 ersichtlich ist, sind die Seitenwände 3 und 4 spiegelsymmetrisch ausgebildet, so daß die Abdeckung 8 von beiden Seiten auf den Rinnenkörper 2 montiert werden kann.

Die Montage der Abdeckung 8 und das Öffnen der Abdeckung 8 wird nachfolgend beschrieben.

In Fig.1 ist das Rinnenelement 1 mit der Abdeckung 8 und dem Rastschieber 9 in der geschlossenen Position dargestellt. Die Feder 10 drückt den Rastschieber 9 gegen die Klemmstelle 12 und im Bereich der Haltenase 13 gegen die Einführschräge 14, so daß die Abdeckung 8 kraftschlüssig an dem Rinnenkörper 2 gehalten ist. Durch die geneigte Einführschräge 14 wird der Rastschieber 9 schräg nach unten gedrückt, so daß an der Klemmstelle 12 neben der horizontalen Kraftkomponente eine vertikale Kraftkomponente nach unten erzeugt wird. Dadurch wird die Abdeckung 8 auf dem Rinnenkörper 2 festgeklemmt.

Zum Öffnen der Abdeckung 8 greift ein Werkzeug in einen Spalt 23 zwischen der Abdeckung 8 und dem Rastschieber 9 ein und hebelt den Rastschieber 9 schräg nach oben (Winkelpfeil 26 in Fig. 1). Dadurch gelangt der Vorsprung 15 an dem Rastschieber 9 in Anlage mit dem Anschlag 17 der Abdeckung 8, so daß der Rastschieber 9 der geöffneten Position mittels der Klemmkraft der Feder 10 fixiert ist. Dabei liegt ein Vorsprung 24 an der Haltenase 13 an einem Abschnitt der Abdeckung 8 an, so daß sich der Rastschieber 9 nicht verschwenken kann.

In dieser Position kann die Abdeckung 8 von dem Rinnenkörper 2 entfernt werden, indem die Abdeckung nach oben verschwenkt wird (Fig. 3). Das Halteteil 5 und die Nase 7 geben dabei die Schwenkachse vor.

Zum Verschließen der Abdeckung kann z.B. der Rastschieber 9 in der geöffneten Position angeordnet sein (Fig. 2) und die Abdeckung 8 auf den Rinnenkörper 2 eingeschwenkt werden. Anschließend braucht der Rastschieber 9 lediglich nach unten geschoben zu werden, bis der Vorsprung 24 an der Haltenase 13 aus der Eingriffmitte der Abdeckung gelangt und sich der Rastschieber 9 aufgrund der Federkraft 10 in die Tasche 18 einschwenkt. Sobald die Haltenase 13 an der Einführschräge 14 anliegt, bilden sich aufgrund der Federkraft Klemmkräfte aus, die die Abdeckung 8 kraftschlüssig an dem Rinnenkörper 2 halten.

Sollte die Verriegelung der Abdeckung 8 vergessen werden, wird beim ersten Überfahren die Oberfläche 16 des Rastschiebers 9 nach unten gedrückt, so daß sich der Rastschieber 9 zwangsläufig nach unten bewegt und in die geschlossene Position einrastet.

Wie in Fig. 4 gezeigt, kann die Abdeckung 8 auch mit dem Rastschieber 9 in der geschlossenen Position verriegelt werden. Dann gleitet die Haltenase 13 auf einer Einführschräge 19 des Halteteils 6 und wird nach Art einer Schnappverbindung in Eingriff mit der Tasche 18 gebracht. Dadurch rastet die Abdeckung 8 mit dem Rastschieber 9 in die geschlossene Position ein.

Wie in Fig. 5 gezeigt ist, besitzt das Halteelement 5 drei über die Länge des Rinnenkörpers 2 verteilte Nasen 25, die auf der dem Rastschieber 9 gegenüberliegenden Seite die Abdeckung 8 an der Seitenwand 3 halten. Zwar ist in den Fig. 1 bis 4 ein Spalt zwischen der Nase 7 und dem Halteteil 5 dargestellt, meist ist jedoch die aus einem Gußrost gebildete Abdeckung 8 leicht gekrümmt ausgebildet, so daß die Abdeckung 8 im mittleren Bereich an der Nase 25 anliegt, während die Abdeckung 8 im seitlichen Bereich unten auf dem Halteteil 5 aufsitzt. Es ist jedoch auch möglich, das Halteteil 5 und die Abdeckung 8 im wesentlichen formschlüssig auszubilden oder andere Verriegelungmittel vorzusehen.

In dem dargestellten Ausführungsbeispiel wird die Abdeckung auf der einen Seite lediglich in das Halteelement 5 eingeführt und anschließend eingeschwenkt. Es ist auch möglich auf beiden Seiten der Abdeckung Rastschieber 9 vorzusehen.

Die Abdeckung 8 ist vorzugsweise aus Gußrost ausgebildet. Es ist jedoch auch möglich, die Abdeckung 8 als Blechpreßrost oder anders gestaltete Abdeckung auszubilden. Im dargestellten Ausführungsbeispiel ist der Rastschieber 9 aus Metall und die Feder 10 aus Edelstahl gebildet. Es ist jedoch auch möglich, andere Werkstoffe einzusetzen und die Feder 10 als Teller- oder Spiralfeder auszubilden.

In den Fig. 1a bis 4a sind die gleichen Situationen wie in den Fig. 1 bis 4 dargestellt, allerdings mit einem abgeschnittenen Rinnenelement 2'.

Der Unterschied zu den Fig. 1 bis 4 besteht im wesentlichen aus der Gestaltung der mit 10a bezeichneten Feder, die hier mit ihrem glatten Schenkel 27 auf der Rückseite des Rastschiebers zwischen ihrer Kopffläche 16 und dem rückwärtigen unteren Vorsprung 22 eingespannt ist, während das abgewinkelte Federbogenstück, in Fig. 1a mit 28 bezeichnet, sich an einem Gußsteg 29 der Abdeckung 8a anlegt.

Diese Gestaltung hat den Vorteil, daß eine etwa von oben einfallende Verschmutzung, der Spalt ist in den Figuren mit 30 bezeichnet, zwischen Feder 10a und Steg 29 der Abdeckung 8a nicht zu einer Funktionsbeeinträchtigung der Feder führt, sondern sich im Laufe der Zeit durch die Bewegung der Feder nach unten bewegt.

## Patentansprüche

1. Rinnenelement (1) mit einem Rinnenkörper (2), an dessen Seitenwänden (3,4) Verschlussmittel vorgesehen sind, und mit einer Abdeckung (8), die an dem Rinnenkörper (2) verriegelbar gehalten ist, wobei die Abdeckung (8) mindestens einen von einer Feder (10) beaufschlagten Rastschieber (9) aufweist,
**dadurch gekennzeichnet,**
- **dass** der Rastschieber (9) auf
• seitlichen Führungsflächen (20) an der Abdeckung (8) und
• den Verschlussmitteln an den Seitenwänden (3,4) des Rinnenkörpers (2) an einer Einführschräge (14) angreift,
- und die Abdeckung (8) klammerartig an dem Rinnenkörper (2) arretiert,
- wobei der Rastschieber einen verbreiterten Kopf (16) zur Auflage in der geschlossenen Position auf den seitlichen Führungsflächen (20) an je einer Klemmstelle (12) an der Abdeckung (8) aufweist, und
- wobei eine Haltenase (13) im unteren Bereich des Rastschiebers (9) an der Einführschräge (14) in einer Tasche (18) im Verschlussmittel angreift, und damit die Abdeckung (8) klammerartig an dem Rinnenkörper (2) arretiert,
- wobei die Führungsfläche (20) an der Abdeckung (8) und die Einführschräge (14) an einer Seitenwand (3, 4), an denen der Rastschieber (9) anliegt, zueinander geneigt sind und
- **dass** die am Rastschieber (9) angreifende Feder (10) den Rastschieber (9) selbsttätig in einen keilartigen Formschluss bringt, wobei der Rastschieber (9) mit einem Vorsprung (15) versehen ist, der an einem Anschlag (17) an der Abdeckung (8) anliegt, wenn sich der Rastschieber (9) in der geöffneten Position befindet.

2. Rinnenelement nach Anspruch 1,
**dadurch gekennzeichnet,**
**dass** die Flächen des Rastschiebers (9), die an der Abdeckung (8) und an der Seitenwand (3,4) anliegen, zueinander geneigt sind.

3. Rinnenelement nach Anspruch 1 öder 2,
**dadurch gekennzeichnet,**
**dass** der Rastschieber (9) in der geöffneten Position zumindest teilweise über die Abdeckung (8) des Rinnenkörpers (2) hervorsteht, wobei der Rastschieber (9) von einer geöffneten hervorstehenden Position mittels Belastung von oben in die geschlossene Position einschnappt.

4. Rinnenelement nach einem der vorangehenden Ansprüche,
**dadurch gekennzeichnet,**
**dass** die Einführschräge (14) an der Seitenwand (4) vorgesehen ist, die von der Innenseite des Rinnenkörpers (2) ausgehend gekrümmt nach unten verläuft.

5. Rinnenelement nach einem der vorangehenden Ansprüche,
**dadurch gekennzeichnet,**
**dass** ein Schlitz (23) zwischen Abdeckung (8) und Halteelement (8) vorgesehen ist und der Rastschieber (9) mittels eines in den Schlitz (23) einfügbaren Werkzeuges entriegelbar ist.

6. Rinnenelement nach einem der vorangehenden Ansprüche,
**dadurch gekennzeichnet,**
**dass** der Rastschieber (9) unverlierbar an der Abdeckung (8) und der Feder (10) gehalten ist.

7. Rinnenelement nach einem der vorangehenden Ansprüche,
**dadurch gekennzeichnet,**
**dass** auf der den Rastschiebern (9) gegenüberliegenden Seite eine Nase (7) an der Abdeckung (8) ausgebildet ist, die von einem mit der Seitenwand (3) verbundenen Halteteil (5) zumindest teilweise umgriffen ist, wobei die Abdeckung (8) auf die Seitenwände (3,4) des Rinnenkörpers (2) einschwenkbar ist.

## Claims

1. Gutter element (1) having a gutter body (2) on the side walls (3, 4) of which closure means are provided, and having a covering (8), which is retained in a lockable manner on the gutter body (2), wherein the covering (8) has at least one latching slide (9) activated by a spring (10),
**characterized**
- **in that** the latching slide (9) acts
• on lateral guide surfaces (20) of the covering (8) and
• on closure means on the side walls (3, 4) of the gutter body (2), on an introduction slope (14),
- and arrests the covering (8) in a clamp-like manner on the gutter body (2),
- wherein the latching slide has a widened head (16) for bearing, in the closed position, on the lateral guide surfaces (20) at a respective clamping location (12) of the covering (8), and
- wherein a retaining nose (13) in the lower region of the latching slide (9) acts on the introduction slope (14) in a pocket (18) in the closure means, and thus arrests the covering (8) in a clamp-like manner on the gutter body (2),
- wherein the guide surface (20) on the covering (8) and the introduction slope (14) on a side wall (3, 4), the latching slide (9) butting against said guide surface and side wall, are inclined in relation to one another, and
- **in that** the spring (10), which acts on the latching slide (9), moves the latching slide (9) automatically into a wedge-like form fit, wherein the latching slide (9) is provided with a protrusion (15) which butts against a stop (17) on the covering (8) when the latching slide (9) is located in the open position.

2. Gutter element according to Claim 1,
**characterized**
**in that** those surfaces of the latching slide (9) which butt against the covering (8) and against the side wall (3, 4) are inclined in relation to one another.

3. Gutter element according to Claim 1 or 2,
**characterized**
**in that**, in the open position, the latching slide (9) projects, at least in parts, beyond the covering (8) of the gutter body (2), wherein the latching slide (9) snaps into the closed position from above, by means of loading, from an open, projecting position.

4. Gutter element according to one of the preceding claims,
**characterized**
**in that** the introduction slope (14) is provided on the side wall (4) and curves downwards from the inner side of the gutter body (2).

5. Gutter element according to one of the preceding claims,
**characterized**
**in that** a slot (23) is provided between the covering (8) and retaining element (8), and the latching slide (9) can be unlocked by means of a tool which can be inserted into the slot (23).

6. Gutter element according to one of the preceding claims,
**characterized in that** the latching slide (9) is retained in a captive fashion on the covering (8) and the spring (10).

7. Gutter element according to one of the preceding claims,
**characterized**
**in that**, on the side located opposite the latching slides (9), the covering (8) has formed on it a nose (7), around which engages, at least in parts, a retaining part (5) which is connected to the side wall (3), wherein the covering (8) can be pivoted onto the side walls (3, 4) of the gutter body (2).

## Revendications

1. Élément de chéneau (1) comprenant un corps de chéneau (2) au niveau des parois latérales (3, 4) duquel sont prévus des moyens de fermeture, et comprenant un recouvrement (8) qui est maintenu de manière verrouillable sur le corps de chéneau (2), le recouvrement (8) présentant au moins un coulisseau d'encliquetage (9) sollicité par un ressort (10),
**caractérisé en ce que**
- le coulisseau d'encliquetage (9) vient en prise
- sur des surfaces de guidage latérales (20) au niveau du recouvrement (8) et
- sur les moyens de fermeture au niveau des parois latérales (3, 4) du corps de chéneau (2) au niveau d'un biseau d'insertion (14),
- et bloque le recouvrement (8) à la manière d'une pince sur le corps de chéneau (2),
- le coulisseau d'encliquetage présentant une tête élargie (16) destinée à s'appliquer dans la position fermée sur les surfaces de guidage latérales (20) contre chaque zone de serrage (12) sur le recouvrement (8), et
- un ergot de retenue (13) s'engageant dans la région inférieure du coulisseau d'encliquetage (9) au niveau du biseau d'insertion (14) dans une cavité (18) dans le moyen de fermeture, et bloque ainsi le recouvrement (8) à la manière d'une pince sur le corps de chéneau (2),
- la surface de guidage (20) au niveau du recouvrement (8), et le biseau d'insertion (14) au niveau d'une paroi latérale (3, 4), sur lesquels s'applique le coulisseau d'encliquetage (9), étant inclinés l'un par rapport à l'autre et
- **en ce que** le ressort (10) s'engageant avec le coulisseau d'encliquetage (9) amène le coulisseau d'encliquetage (9) automatiquement en engagement par correspondance de formes à la manière d'un clavetage, le coulisseau d'encliquetage (9) étant pourvu d'une saillie (15) qui s'applique contre une butée (17) au niveau du recouvrement (8) lorsque le coulisseau d'encliquetage (9) se trouve dans la position ouverte.

2. Élément de chéneau selon la revendication 1,
**caractérisé en ce que**
les surfaces du coulisseau d'encliquetage (9) qui s'appliquent contre le recouvrement (8) et contre la paroi latérale (3, 4), sont inclinées l'une par rapport à l'autre.

3. Élément de chéneau selon la revendication 1 ou 2,
**caractérisé en ce que**
le coulisseau d'encliquetage (9), dans la position ouverte, fait saillie au moins en partie au-delà du recouvrement (8) du corps de chéneau (2), le coulisseau d'encliquetage (9) s'encliquetant au moyen d'une sollicitation par le haut depuis une position saillante ouverte dans la position fermée.

4. Élément de chéneau selon l'une quelconque des revendications précédentes,
**caractérisé en ce que**
le biseau d'insertion (14) est prévu au niveau de la paroi latérale (4) qui s'étend vers le bas sous forme courbe à partir du côté intérieur du corps de chéneau (2).

5. Élément de chéneau selon l'une quelconque des revendications précédentes,
**caractérisé en ce qu'**une fente (23) est prévue entre le recouvrement (8) et l'élément de retenue (8) et le coulisseau d'encliquetage (9) peut être déverrouillé au moyen d'un outil pouvant être inséré dans la fente (23).

6. Élément de chéneau selon l'une quelconque des revendications précédentes,
**caractérisé en ce que**
le coulisseau d'encliquetage (9) est maintenu de manière imperdable sur le recouvrement (8) et le ressort (10).

7. Élément de chéneau selon l'une quelconque des revendications précédentes,
**caractérisé en ce**
**qu'**un ergot (7) est réalisé au niveau du recouvrement (8) du côté opposé au coulisseau d'encliquetage (9), lequel est saisi au moins en partie sur son pourtour par une partie de retenue (5) connectée à la paroi latérale (3), le recouvrement (8) pouvant pivoter sur les parois latérales (3, 4) du corps de chéneau (2).
